# FASCICULE DE BREVET EUROPEEN

(11) **EP 0 354 088 B1**
(45) Date de publication et mention de la délivrance du brevet: **15.07.1992**
(21) Numéro de dépôt: 89402060.1
(22) Date de dépôt: 20.07.1989
(51) Int. Cl.: F42B 10/20

(54) **Dispositif d'ouverture d'empennage pour obus**
Vorrichtung zum Öffnen der Flügelschäfte eines Geschosses
Device for opening projectile fins

(30) Priorité: 04.08.1988 FR 8810551
(43) Date de publication de la demande: 07.02.1990
(73) Titulaire: GIAT Industries, F-78034 Versailles Cédex (FR)
(72) Inventeur: Boutet, Claude, F-18000 Bourges (FR); Guenin, Daniel, F-18110 Saint Martin D'Auxigny (FR); Rat, Jean, F-18000 Bourges (FR)
(74) Mandataire: Célanie, Christian

(56) Documents cités:
- FR-A- 1 152 013
- FR-A- 2 221 707
- GB-A- 188 377
- GB-A- 789 761

## Description

La présente invention concerne un dispositif d'ouverture d'empennage de projectile d'artillerie.

On connaît déjà des projectiles d'artillerie à empennage déployant tiré à partir de canons à tube lisse ou rayé. L'empennage déployant présente l'avantage d'être moins encombrant en longueur qu'un empennage fixe qui, pour être efficace, doit être repoussé loin en arrière du corps du projectile ; en fait, pour un encombrement moindre, il permet une meilleure stabilisation, donc une précision supérieure.

Par ailleurs, ce type d' empennage permet le tir au moyen d'un tube au calibre du projectile.

Par contre, afin d'éviter tout contact des ailettes de l'empennage avec le tube, et donc toute dégradation en phase balistique intérieure, ces ailettes doivent obligatoirement être verrouillées en position fermée.

Leur ouverture ne doit intervenir qu'après la sortie du tube, dans le temps le plus court possible et de manière parfaitement symétrique, afin d'assurer la stabilisation immédiate du projectile sur sa trajectoire. Sur cette trajectoire enfin, les ailettes doivent être verrouillées en position d'ouverture de manière à conserver stabilité et précision au projectile, mais également parce qu'elles se refermeraient d'elles-mêmes sous la pression des contraintes aérodynamiques.

Plus particulièrement, on connaît par le document FR-A-2 221 707 un dispositif d'ouverture d'empennage de projectile d'artillerie, du type défini dans le préambule de la revendication 1 et comportant un corps de montage, un organe de commande d'ouverture mobile axialement par rapport audit corps d'une première position où il maintient l'empennage fermé à une deuxième position où il maintient l'empennage ouvert, et des moyens de contrôle pour ledit organe de commande, lesdits moyens de contrôle comprenant un piston sensible à la pression des gaz dans le tube lanceur et un générateur de gaz agencé pour amener l'organe de commande d'ouverture de sa première à sa deuxième position.

Dans ce document, les gaz agissent sur les ailettes par l'intermédiaire de pistons différentiels soumis dans le tube à la pression des gaz de propulsion du projectile s'exerçant sur une grande surface de ce piston, les gaz tendant à ouvrir les ailettes n'agissant que sur une surface notablement inférieure. En phase balistique intérieure, la poussée due aux gaz de propulsion est très sensiblement supérieure et maintient donc l'empennage fermé.

Néanmoins, il existe toujours une force tendant à ouvrir l'empennage alors que le projectile est encore dans le canon. Vers la bouche de ce dernier, la pression ayant fortement chuté, cette force risque de prédominer sur celle maintenant l'empennage fermé, d'où un possible déploiement des ailettes entraînant leur dégradation au contact du tube, ainsi qu'un possible rayage de ce dernier. De plus, si le canon est muni d'un frein de bouche, les ailettes peuvent se tordre sinon se casser en le traversant. Enfin, ce dispositif est constitué de pièces complexes associées à des assemblages précis qui en rendent la réalisation délicate et coûteuse.

La présente invention vise à pallier ces inconvénients en fournissant un dispositif simple et donc peu coûteux permettant une ouverture quasi instantanée de l'empennage dès sa sortie du tube, et seulement hors du tube, d'une manière parfaitement symétrique. L'invention vise également à fournir un dispositif présentant toutes les garanties de sécurité de stockage et de manutention.

A cet effet, la présente invention a pour objet un dispositif d'ouverture d'empennage de projectile d'artillerie du type rappelé ci-dessus, caractérisé par le fait que lesdits moyens de contrôle comprennent :
- un percuteur pour le générateur de gaz,
- un organe porte-percuteur auquel le percuteur est lié par des moyens de blocage déverrouillables,
- un organe de verrouillage agencé pour maintenir les moyens de blocage verrouillés dans une première position relative du porte-percuteur et de l'organe de verrouillage et pour les déverrouiller dans une deuxième position relative,
- des moyens de maintien pour maintenir l'ensemble percuteur porte-percuteur-organe de verrouillage dans une position de stockage par rapport à l'organe de commande tout en maintenant le porte-percuteur et l'organe de verrouillage dans leur première position relative,
- ledit piston, agencé pour amener contre l'action des moyens de maintien ledit ensemble de ladite position de stockage à une position d'armement lorsque la pression exercée sur ledit piston dépasse une première valeur prédéterminée, tout en maintenant le porte-percuteur et l'organe de verrouillage dans leur première position relative tant que ladite pression reste supérieure à une deuxième valeur prédéterminée, et
- des moyens élastiques pour amener le porte-percuteur et l'organe de verrouillage dans leur deuxième position relative et amener le percuteur à percuter le générateur de gaz contre l'action dudit piston lorsque ladite pression devient inférieure à ladite deuxième valeur prédéterminée.

0n comprend qu'un tel agencement présente toute la sécurité désirable.

En effet, en position de stockage, le percuteur est maintenu en position verrouillée dans le porte-percuteur. Seule, la pression considérable (de l'ordre de 2000 bars) régnant dans la chambre du canon lors du départ du coup peut s'opposer aux moyens de maintien, et amener ainsi l'ensemble constitué par le porte-percuteur le percuteur et l'organe de verrouillage en position armée. Là encore, aucun risque d'ouverture prématurée de l'empennage n'est à craindre puisque le porte-percuteur reste verrouillé jusqu'à ce que les moyens élastiques puissent s'opposer à la pression régnant dans le tube. Or, lorsque le projectile est sur le point de quitter ce tube, la pression est encore extrêmement élevée (de l'ordre de 400 bars). Il suffit par conséquent, de tarer le ressort de manière qu'il ne puisse s'opposer qu'à une pression de quelques bars (par exemple 15 bars) pour être absolument certain qu'il ne provoquera pas le déverrouillage du percuteur avant que le projectile soit complétement sorti du tube.

Selon un mode de réalisation particulier de l'invention, lesdits moyens de blocage comprennent au moins une griffe reliée au porte-percuteur et engagée en position de verrouillage dans un renfoncement correspondant du percuteur, ladite griffe étant maintenue dans le renfoncement par une surface de butée de l'organe de verrouillage lorsque le porte-percuteur et l'organe de verrouillage sont dans leur première position relative, ladite surface de butée étant effacée lorsque le porte-percuteur et l'organe de verrouilllage sont dans leur deuxième position relative.

Egalement selon un mode de réalisation particulier de l'invention, lesdits moyens de maintien comprennent une première pièce de cisaillement solidaire du porte-percuteur et engagée en position de stockage dans un renfoncement de l'organe de commande, deux butées coopérantes de l'organe de verrouillage et de l'organe de commande maintenant, dans cette position de stockage le porte-percuteur et l'organe de verrouillage dans leur première position relative.

Avantageusement, le piston et l'organe de verrouillage sont solidaires, l'organe de verrouillage exerçant alors la fonction d'organe de poussée pour amener l'ensemble percuteur-porte-percuteur-organe de verrouillage de sa position de stockage à sa position d'armement en provoquant le cisaillement des moyens de maintien.

Les moyens élastiques peuvent être réalisés sous la forme d'un ressort de compression disposé entre le percuteur et l'organe de verrouillage, et tendant à les écarter l'un de l'autre contre l'action du piston.

Dans ces conditions, lorsque la pression devient inférieure à la deuxième valeur prédéterminée, le ressort écarte l'organe de verrouillage du porte-percuteur, efface par conséquent la surface de butée de l'organe de verrouillage, lequel libère le percuteur qui est ainsi projeté sous l'action du ressort vers le générateur de gaz.

Le porte-percuteur et l'organe de commande peuvent plus particulièrement comprendre des surfaces de butées coopérantes, ces butées étant maintenues en contact dans ladite position d' armement sous l'action du piston.

Dans un mode de réalisation avantageux de l'invention, le porte-percuteur et l'organe de verrouillage sont agencés pour coulisser dans un alésage de l'organe de commande, et le percuteur est agencé pour coulisser dans un alésage du porte-percuteur.

Le dispositif selon l'invention peut également comprendre une deuxième pièce de cisaillement solidaire de l'organe de commande, engagée, dans la première position de cet organe, dans un renfoncement du corps.

L'organe de commande peut, dans un but de simplicité, former un piston coulissant dans un alésage du corps sous l'action des gaz du générateur de gaz, qui provoquent le cisaillement de la deuxième pièce de cisaillement.

On décrira maintenant à titre d'exemple non limitatif un mode de réalisation particulier de l'invention en référence aux dessins annexés dans lesquels :
- la figure 1 est une vue en coupe axiale d'un dispositif selon l'invention dans sa position de stockage,
- les figures 2a et 2b sont des vues à plus grande échelle des détails IIa et IIb de la figure 1, et
- les figures 3a à 3d sont des vues schématiques en demi-coupe axiale illustrant le fonctionnement de ce dispositif.

Le dispositif de la figure 1 comprend un corps 1 muni d'un filetage 2 pour son montage sur le culot d'un projectile d'artillerie ou sur une pièce intermédiaire. Il est sensiblement symétrique de révolution autour d'un axe 00.

Un piston 3 est monté coulissant dans un alésage axial du corps 1, une collerette de cisaillement 4 engagée dans un lamage périphérique de l'alésage et bloquée par une plaque de fond (non représentée) empêchant toutefois ce coulissement tant qu'elle n'est pas cisaillée. Des joints toriques 5 assurent l'étanchéité entre le piston 3 et le corps 1.

Des butées coopérantes 6 et 7 formées par des épaulements sur le piston 3 et sur le corps 1 respectivement, limitent le déplacement vers l'arrière (vers la droite des figures) du piston 3 par rapport au corps 1.

Un organe d'actionnement 8 est vissé à l'arrière du piston 3 avec interposition d'un joint torique d' étanchéité 9. Un écrou de blocage 10 est lui-même vissé à la partie arrière de l'organe d'actionnement 8, pour des raisons qui seront exposées ci-après.

A la jonction entre le piston 3 et l'organe d'actionnement 8, un lamage dans le piston 3 forme une rainure annulaire 11. Cette rainure permet l'engagement d'une collerette de cisaillement 12 formée à la périphérie d'un organe porte-percuteur 13 disposé dans un alésage 14 du piston 3.

On notera que ce n'est qu'après mise en place du porte-percuteur 13 dans l'alésage 14 que l'organe d'actionnement 8 peut être vissé sur le piston 3. Après vissage, le piston 3 forme avec l'organe d' actionnement 8 un ensemble solidaire qui maintient axialement le porte-percuteur 13. Cet ensemble avec l'écrou 10 sera désigné dans les figures 3a à 3d sous le nom d'organe de commande 15.

Un alésage axial 16 est formé dans le porte-percuteur 13, qui comporte dans le prolongement de la surface de cet alésage des branches élastiques 17 terminées à leurs extrémités par des griffes 18 (figure 2b) s'étendant axialement vers l'intérieur par rapport à l'alésage 16.

L'alésage 16 reçoit par ailleurs un percuteur coulissant 19 comportant à sa périphérie extérieure une gorge annulaire 20 de forme complémentaire à celle des griffes 18, de manière que les griffes puissent s'engager dans la gorge.

L'organe d'actionnement 8 comporte également un alésage de même diamètre que l'alésage 14, et coaxial à ce dernier, dans lequel est disposée une pièce de poussée 21 dont la partie avant forme un organe de verrouillage 22 et dont la partie arrière forme une tige de piston 23.

L'organe de verrouillage 22 comporte vers l'avant un premier alésage 24 et vers l'arrière et un deuxième alésage 25 de plus petit diamètre. L'alésage 25 possède un diamètre tel qu'il forme une surface de butée pour les surfaces radialement extérieures des griffes 18, empêchant ainsi celles-ci de sortir de la rainure 20 lorsque la partie avant de la pièce de poussée 21 est en contact avec la partie arrière du porte-percuteur 13.

Lorsque ce porte-percuteur est bloqué par sa collerette dans la position de stockage de la figure 1, la pièce de poussée 21 est elle aussi bloquée entre le porte-percuteur et deux surfaces de butée coopérantes formées par des épaulements 27 et 28 respectivement de l'organe d'actionnement 8 et de la pièce de poussée 21.

Enfin, un alésage axial du percuteur reçoit un ressort de compression 29 prenant appui d'une part sur une face interne de ce percuteur, et d'autre part sur le fond des alésages de la pièce de poussée 21, tendant ainsi à écarter le percuteur de cette pièce.

La tige de piston 23 porte à son extrémité arrière le piston 30 proprement dit, qui est disposé dans une chambre 31 formée dans l'organe d'actionnement 8 et débouchant à l'air libre à sa partie arrière au travers d'un bouchon de maintien.

Le piston 30 comporte une partie avant 30a de diamètre réduit autorisant une certaine expansion radiale du piston et évitant tout coincement de celui-ci qui interdirait le retour de la pièce de poussée 21 et donc l'ouverture de l'empennage.

Afin d'éviter un éventuel coincement de la pièce de poussée 21 il est prévu dans son logement dans l'organe d'actionnement 8 une partie de diamètre légèrement plus grand 31a.

En outre, le piston 30 comporte sur sa face frontale 30b un revêtement d'un matériau à faible friction notamment du PTFE par exemple d'une épaisseur de 0,1 mm permettant d'assurer une étanchéité aux gaz.

Enfin, un générateur de gaz 32 est disposé dans une chambre formée à l'avant du piston 3 en vis-à-vis du percuteur 19.

La figure 3a représente le dispositif décrit ci-dessus dans sa position de stockage représentée à la figure 1, et monté à la partie arrière du culot 33 d'un projectile d'artillerie à empennage déployant.

Cet empennage est constitué d'ailettes 34 montées à rotation sur un axe 35. Chaque ailette comporte une dent 36 dont les flancs sont agencés pour coopérer avec les flancs d'une gorge annulaire 37 de l'organe de commande 15. On notera que ces flancs sont constitués d'une part par un épaulement extérieur de la pièce d'actionnement 8 et d'autre part, par l'écrou 10. Ce dernier est vissé sur la pièce d'actionnement 8 de manière à régler le jeu entre les deux flancs de la dent 36.

On notera par ailleurs que, dans la figure 3a, c'est-à-dire en position de stockage, la rainure 37 a une position axiale telle qu'elle maintient les ailettes 34 en position repliée vers l'axe du dispositif.

Lorsque le projectile est placé en position de tir dans l'âme d'un canon, la chambre 31 est par conséquent en communication avec la chambre de ce canon. Lorsque le coup est initié, une pression extrêmement élevée se développe dans cette chambre, repoussant ainsi la pièce 21 vers l'avant et provoquant le cisaillement de la collerette 12 du porte-percuteur 13.

L'ensemble constitué par la pièce de poussée 21, le porte-percuteur 13 et le percuteur 19 se trouvent ainsi propulsé d'un seul bloc vers l'avant, laissant en place la collerette 12. Ce mouvement cesse lorsque l'ensemble est bloqué en position d'armement par deux butées coopérantes formées respectivement de la face avant 38 du porte-percuteur et d'un épaulement 39 réalisé à l'extrémité avant de l'alésage 14. L'ensemble est ainsi maintenu en butée comme représenté à la figure 3b tant que règne une pression suffisante dans la chambre 31.

(On remarquera que le culot 33 et les ailettes 34 n'ont pas été représentés aux figures 3b et 3c, les ailettes conservant dans ces figures les mêmes positions qu'à la figure 3a).

Lorsque le projectile sort du tube, la pression dans la chambre 31 diminue brusquement pour être ramenée à quelques bars. A cet instant, la force du ressort 29 devient suffisante pour repousser la pièce 21 vers l'arrière contre l'action de la pression résiduelle.

Ainsi, la surface de butée 25 s'efface devant les griffes 18 du porte-percuteur 13. Le ressort 29 repoussant non seulement la pièce de poussée 21 vers l'arrière mais également le percuteur 19 vers l'avant, dont la partie arrière 40 repousse les griffes 18 axialement vers l'extérieur dans l'alésage 24 sous l'action conjuguée de deux plans inclinés 41 et 42 formés respectivement sur les griffes 18 et sur le flanc arrière de la rainure 20 (fig.2b).

Le percuteur 19 se trouve ainsi libéré du porte-percuteur 13 et est propulsé vers l'avant où il percute le générateur de gaz 32 comme montré à la figure 3c.

La pression des gaz engendrée par le générateur de gaz 32 augmentant dans la chambre avant de l'organe de commande 15, cet organe tend à être repoussé vers l'arrière à la manière d'un piston.

Lorsque la pression devient suffisante, elle provoque le cisaillement de la collerette 4, libérant ainsi l'organe de commande 15 qui se déplace vers l'arrière jusqu'à ce que les butées 6 et 7 viennent en contact. Cette position est représentée à la figure 3d.

Ce mouvement de recul de l'organe 15 provoque le pivotement des ailettes 34 autour de l'axe 35 par l'action des flancs de la gorge 37 sur les dents 36. Lorsque l'organe de commande 15 arrive en fin de course, deux surfaces de butée 43 et 44 de l'ailette 34 viennent porter sur la surface extérieure de la pièce 15 (en fait, la surface 43 porte sur le piston 3 et la surface 44 porte sur l'organe d'actionnement 8), maintenant ainsi parfaitement l'ailette 34 en position ouverte du fait que la pression des gaz du générateur 32 se maintient et empêche ainsi l'organe de commande de revenir en arrière.

Même dans le cas d'une diminution de la pression des gaz du générateur 32, l'ailette 34 reste immobilisée en position déployée du fait du coincement des surfaces de butée 43, 44 sur l'organe 15.

Ce dispositif de réalisation simple, donc peu coûteuse, assure une ouverture extrêmement rapide de l'empennage (inférieur à 5 millisecondes) et un blocage efficace des ailettes aussi bien en position repliée qu'ouverte.

Par ailleurs, il n'existe aucun risque d'ouverture intempestive à l'intérieur du tube, la différence des forces antagonistes agissant sur l'organe de commande 15 étant telle que, même en cas de défaut de la charge propulsive, celui-ci reste enfoncé.

En revanche, moins de cinq mètres après la sortie du tube, l'empennage est déployé et le projectile stabilisé sur sa trajectoire bénéficiant ainsi d'une excellente précision.

Enfin, un autre avantage du dispositif réside dans le niveau de sécurité élevé qu'il procure, du fait de l'importance des forces nécessaires à son activation, excluant tout risque d'ouverture consécutive à des chutes ou autres manipulations brutales.

## Revendications

1. Dispositif d'ouverture d'empennage de projectile d'artillerie, comportant un corps de montage (1), un organe de commande d'ouverture (15) mobile axialement par rapport audit corps d'une première position (Fig.3a) où il maintient l'empennage fermé à une deuxième position (Fig.3c) où il maintient l'empennage ouvert, et des moyens de contrôle pour ledit organe de commande, lesdits moyens de contrôle comprenant un piston (30) sensible à la pression des gaz dans le tube lanceur et un générateur de gaz (32) agencé pour amener l'organe de commande d'ouverture de sa première à sa deuxième position, caractérisé par le fait que lesdits moyens de contrôle comprennent:
- un percuteur (19) pour le générateur de gaz,
- un organe porte-percuteur (13) auquel le percuteur est lié par des moyens de blocage (18, 20) déverrouillables,
- un organe de verrouillage (22) agencé pour maintenir les moyens de blocage verrouillés dans une première position relative du porte-percuteur et de l'organe de verrouillage (Fig.3a, 3b), et pour les déverrouiller dans une deuxième position relative (Fig.3c, 3d),
- des moyens de maintien (12) pour maintenir l'ensemble percuteur-porte-percuteur-organe de verrouillage dans une position de stockage (Fig.3a) par rapport à l'organe de commande tout en maintenant le porte-percuteur et l'organe de verrouillage dans leur première position relative,
- ledit piston, agencé pour amener, contre l'action des moyens de maintien, ledit ensemble de ladite position de stockage à une position d'armement (Fig.3b) lorsque la pression exercée sur ledit piston dépasse une première valeur prédéterminée, tout en maintenant le porte-percuteur et l'organe du verrouillage dans leur première position relative tant que ladite pression reste supérieure à une deuxième valeur prédéterminée, et
- des moyens élastiques (29) pour amener le porte-percuteur et l'organe de verrouillage dans leur deuxième position relative, et amener le percuteur à percuter le générateur de gaz, contre l'action dudit piston lorsque ladite pression devient inférieure à ladite deuxième valeur prédéterminée.

2. Dispositif selon la revendication 1, caractérisé par le fait que lesdits moyens de blocage comprennent au moins une griffe (18) reliée au porte-percuteur et engagée, en position de verrouillage, dans un renfoncement (20) correspondant du percuteur, ladite griffe étant maintenue dans ledit renfoncement par une surface de butée (25) de l'organe de verrouillage lorsque le porte-percuteur et l'organe de verrouillage sont dans leur première position relative, ladite surface de butée étant effacée lorsque le porte-percuteur et l'organe de verrouillage sont dans leur deuxième position relative.

3. Dispositif selon l'une quelconque des revendications 1 et 2, caractérisé par le fait que lesdits moyens de maintien comprennent une première pièce de cisaillement solidaire du porte-percuteur et engagée, en position de stockage, dans un renfoncement (11) de l'organe de commande, deux butées coopérantes (27, 28) de l'organe de verrouillage et de l'organe de commande maintenant, dans cette position, le porte-percuteur et l'organe de verrouillage dans leur première position relative.

4. Dispositif selon l'une quelconque des revendications 1 à 3, caractérisé par le fait que le piston et l'organe de verrouillage sont solidaires.

5. Dispositif selon l'une quelconque des revendications 1 à 4, caractérisé par le fait que lesdits moyens élastiques comprennent un ressort de compression disposé entre le percuteur et l'organe de verrouillage, et tendant à les écarter l'un de l'autre contre l'action du piston.

6. Dispositif selon l'une quelconque des revendications 1 à 5, caractérisé par le fait que le porte-percuteur et l'organe de commande comprennent des surfaces de butée coopérantes (38, 39), lesdites butées étant maintenues en contact dans ladite position d'armement sous l'action du piston.

7. Dispositif selon l'une quelconque des revendications 1 à 6, caractérisé par le fait que le porte-percuteur et l'organe de verrouillage sont agencés pour coulisser dans un alésage (14) de l'organe de commande.

8. Dispositif selon l'une quelconque des revendications 1 à 7, caractérisé par le fait que le percuteur est agencé pour coulisser dans un alésage (16) du porte-percuteur.

9. Dispositif selon l'une quelconque des revendications 1 à 8, caractérisé par le fait qu'il comprend une pièce de cisaillement (4) solidaire de l'organe de commande engagée, dans la première position de cet organe, dans un renfoncement dudit corps.

10. Dispositif selon l'une quelconque des revendications 1 à 9, caractérisé par le fait que ledit organe de commande forme un piston coulissant dans un alésage du corps sous l'action des gaz du générateur de gaz.

## Claims

1. Artillery projectile empennage opening device including one mounting body (1) one opening control element (15), axially mobile with respect to the said body from an initial position where it holds the empennage closed, to a second position where it holds it open, and control means for the said control element, wherein the control means includfe a piston (30) sensitive to the gas pressure in the gun tube, and a gas generator (32) arranged to drive the opening control element from its first to its second position, wherein the said control means include :
- one pin (19) to puncture the gas generator;
- one pinholder (13), to which the said pin is linked by unlockable locking means (18,20),
- one locking element (22), arranged to hold the locked locking means in one position relative to the pinholder and the locking element, and to unlock them in a second relative position;
- securing means (12) to secure the pin-pinholder-locking element assembly in a storage position with respect to the control element, while the securing the pinholder and locking element in their said first relative position;
- the said piston, arranged to drive, against the action of the said securing means, the said assembly from the said storage position to an arming position when the pressure exerted on the said piston exceeds a certain predetermined value, while the securing the pinholder and locking element in their first relative position as long as the said pressure remains greater than the second predetermined value; and
- elastic means (29) to drive the pinholder and locking element to their second relative position and to drive the pin to puncture the gas generator, against the action of the said piston when the said pressure becomes less than the said second predetermined value.

2. The device of claim 1, wherein the said locking means include at least one grip (18) linked to the pinholder and, when locked, fitted into a corresponding recess (20) in the pin, being secured in the said recess by a stop surface (25) on the locking element when the pinholder and locking element are in their first relative position, the said stop surface being retracted when the pinholder and locking element are in their second relative position.

3. The device of either claim 1 or 2, wherein the said securing means include a first shearing piece that is integral with the pinholder and, while in storage position, fits into two cooperating stops (27,28) of the locking element and of the control element, and which secure the pinholder and the locking element in their first relative position.

4. The device of any claim 1 to 3, wherein the piston and the locking element are integral.

5. The device of any claim 1 to 4, wherein the said elastic means include a compression spring arranged between the pin and the locking element, and tending to separate them from each other against the action of the piston.

6. The device of any claim 1 to 5, wherein the pinholder and control element include cooperating stop surfaces (38,39) that are held in contact in the said arming position under the action of the piston.

7. The device of any claim 1 to 6, wherein the pinholder and the locking element are arranged to slide in a bore (14) of the control element.

8. The device of any claim 1 to 7, wherein the pin is arranged to slide in a bore (16) of the pinholder.

9. The device of any claim 1 to 8, wherein it includes a shearing piece integral with the control element, fitted into a recess in the said body, in the first position of this element.

10. The device of any claim 1 to 9, wherein the said control element forms a piston sliding in a bore in the body under the action of the gas generator gases.

## Patentansprüche

1. Leitwerköffnungsvorrichtung von Artilleriegeschossen, bestehend aus einem Montagekörper (1), einem gegenüber dem besagten Körper axial beweglichen Öffnungssteuerorgan (15) für eine erste Stellung, in der es das Leitwerk geschlossen hält, und eine zweite Stellung, in der es das Leitwerk geöffnet hält, und Kontrollmittel des besagten Steuerorgans besteht, wobei die besagten Kontrollmittel aus einem, gegenüber dem Gasdruck im Abschussrohr empfindlichen Kolben (30) und einem Gasgenerator (32) bestehen, der dazu dient, das Öffnungssteuerorgan aus seiner ersten in seine zweite Stellung zu versetzen, dadurch gekennzeichnet, dass die besagten Kontrollmittel aus folgenden Bestandteilen bestehen:
- einem Schlagbolzen (19) für den Gasgenerator,
- einem Schlagbolzenträger (13), mit dem der Schlagbolzen über entriegelbare Sperrvorrichtungen (18, 20) verbunden ist,
- einem Verrriegelungsorgan (22) zur Aufrechterhaltung der verriegelten Sperrvorrichtungen in einer ersten Relativstellung des Schlagbolzenträgers und des Verriegelungsorgans und zu ihrer Entriegelung in einer zweiten Relativstellung,
- Haltemittel (12), um die Einheit Schlagbolzen-Schlagbolzenträger-Verriegelungsorgan gegenüber dem Steuerorgan in einer Lagerungsstellung zu bewahren, wobei der Schlagbolzenträger und das Verriegelungsorgan in ihrer ersten Relativstellung verbleiben.
- dem besagten Kolben, um die besagte Einheit gegen die Aktion der Haltemittel aus der besagten Lagerungsstellung in eine Bewaffnungsstellung zu versetzen, wenn der auf den besagten Kolben ausgeübte Druck einen ersten vorbestimmten Wert übersteigt, unter gleichzeitiger Aufrechterhaltung des Schlagbolzenträgers und des Verriegelungsorgans in ihrer ersten Relativstellung solange der besagte Druck höher ist als ein zweiter vorbestimmter Wert, und
- Federmittel (29), um den Schlagbolzenträger und das Verriegelungsorgan in ihre zweite Relativstellung zu versetzen und den Schlagbolzen dazu zu veranlassen, den Gasgenerator gegen die Aktion des besagten Kolbens zu stossen, wenn der besagte Druck unter dem besagten zweiten vorbestimmten Wert liegt.

2. Vorrichtung gemäss dem Anspruch 1, dadurch gekennzeichnet, dass die besagten Sperrmittel zumindest aus einem an den Schlagbolzen angeschlossenen Greifer (18) bestehen, der in Verriegelungsstellung in eine entsprechende Verstärkung (20) des Schlagbolzens eingelassen ist, wobei der besagte Greifer durch eine Anschlagfläche (25) des Verriegelungsorgan in der Verstärkung festgehalten wird, wenn sich der Schlagbolzenträger und das Verriegelungsorgan in ihrer ersten Relativstellung befinden, wobei die besagte Anschlagfläche in den Hintergrund tritt, wenn sich der Schlagbolzenträger und das Verriegelungsorgan in ihrer zweiten Relativstellung befinden.

3. Vorrichtung gemäss einem der vorangehenden Ansprüche 1 und 2, dadurch gekennzeichnet, dass die besagten Haltemittel aus einem ersten, mit dem Schlagbolzenträger verbundenen Abscherteil bestehen, das in der Lagerungsstellung in eine Verstärkung (11) des Steuerorgans eingeführt ist, wobei zwei zusammenwirkende Anschläge (27, 28) des Verriegelungsorgans und des Steuerorgans den Schlagbolzenträger und das Verriegelungsorgan in dieser Lagerungsstellung in ihrer ersten Relativstellung halten.

4. Vorrichtung gemäss einem der vorangehenden Ansprüche 1 bis 3, dadurch gekennzeichnet, dass der Kolben und das Verriegelungsorgan aus einem Stück bestehen.

5. Vorrichtung gemäss einem der vorangehenden Ansprüche 1 bis 4, dadurch gekennzeichnet, dass die Federmittel aus einer zwischen dem Schlagbolzen und dem Verriegelungorgan angeordneten Druckfeder bestehen, die dazu neigt, diese beiden Bestandteile gegen die Aktion des Kolbens auf Abstand zu halten.

6. Vorrichtung gemäss einem der vorangehenden Ansprüche 1 bis 5, dadurch gekennzeichnet, dass der Schlagbolzenträger und das Steuerorgan zusammenwirkende Anschlagflächen (38, 39) aufweisen, wobei diese Anschläge in der besagten Bewaffnungsstellung unter der Kolbenaktion in Kontakt gehalten werden.

7. Vorrichtung gemäss einem der vorangehenden Ansprüche 1 bis 6, dadurch gekennzeichnet, dass der Schlagbolzenträger und das Verriegelungsorgan so angeordnet sind, dass sie in einer Bohrung (14) des Steuerorgans gleiten.

8. Vorrichtung gemäss einem der vorangehenden Ansprüche 1 bis 7, dadurch gekennzeichnet, dass der Schlagbolzen so angeordnet ist, dass er in einer Bohrung (16) des Schlagbolzenträgers gleitet.

9. Vorrichtung gemäss einem der vorangehenden Ansprüche 1 bis 8, dadurch gekennzeichnet, dass sie ein mit dem Steuerorgan verbundenes Abscherteil (4) besitzt, das in der ersten Stellung dieses Organs in eine Verstärkung des Körpers eingeführt ist.

10. Vorrichtung gemäss einem der vorangehenden Ansprüche 1 bis 9, dadurch gekennzeichnet, dass das besagte Steuerorgan einen unter der Aktion der Gase des Gasgenerators in einer Bohrung des Körpers gleitenden Kolben bildet.
